# EUROPÄISCHE PATENTSCHRIFT

(11) **EP 1 120 521 B1**
(45) Veröffentlichungstag und Bekanntmachung des Hinweises auf die Patenterteilung: **26.03.2003**
(21) Anmeldenummer: 01110159.9
(22) Anmeldetag: 29.04.1997
(51) Int. Cl.: E05D 11/10

(54) **Kraftwagentürscharnier**
Motor vehicle door hinge
Charnière de portière de véhicule à moteur

(30) Priorität: 03.07.1996 DE 19626704
(43) Veröffentlichungstag der Anmeldung: 01.08.2001
(62) Teilanmeldung aus: 97107056.0
(73) Patentinhaber: ED. Scharwächter GmbH, 42855 Remscheid (DE)
(72) Erfinder: Morawetz, Richard, 42289 Wuppertal (DE)
(74) Vertreter: Sparing, Rolf Klaus

(56) Entgegenhaltungen:
- EP-A- 0 220 579
- DE-U- 8 530 868
- DE-U- 9 017 065
- DE-U- 29 611 580
- GB-A- 2 263 305

## Beschreibung

Die Erfindung betrifft einen Kraftwagentürfeststeller nach dem Oberbegriff des Anspruchs 1.

Derartige Türfeststeller sind in einer Vielzahl von Ausführungsformen bekannt und gebräuchlich. Dabei ist eine erste Ausführungsform sowohl mit dem Türscharnier baulich vereinigter als auch von den Türscharnieren unabhängig verwendbarer Türfeststeller durch die Anwendung einer C-oder U-förmig gebogenen, an der einen Scharnierhälfte bzw. einem vergleichbaren Teil festgelegten und mit einem an der anderen Scharnierhälfte bzw. einem vergleichbaren Teil befestigten Rastensegment zusammenwirkende Drehstabfeder gekennzeichnet. Türfeststeller dieser Bauart sind unabhängig von ihrer jeweiligen Ausführungsform mit dem Nachteil behaftet, daß ihre Funktionsteile grundsätzlich freiliegend angeordnet sind und daher zunächst durch, wenn auch unbeabsichtigte Lackaufträge beim Lackieren der Karosserie in ihrer Wirksamkeit beeinträchtigt werden können und ferner im Betrieb zu Verunreinigungen durch unvermeidlichen Abrieb und Schmutz führen.
Mit den gleichen Nachteilen sind auch all diejenigen Bauarten von Türfeststellern behaftet, bei denen ein mit dem einen Türanordnungsteil verbundenes Halteteil in ein am anderen Türanordnungsteil befestigtes Haltergehäuse eintaucht, da auch hier zumindest das Halteteil offenliegend angeordnet sein muß und daher naturgemäß den gleichen Beeinträchtigungen unterliegt wie die Funtionsteile der sog. Drehstabtürfeststeller. Außerdem sind die beiden vorgenannten Bauarten von Türfeststellern lediglich zur Anwendung bei Türen mit einem maximalen Öffnungswinkel von weniger als 90° geeignet. Eine dritte bekannte Bauart von insbesondere mit dem Türscharnier baulich vereinigten Türfeststellern zeichnet sich dadurch aus, daß die Halteteile in einer über das Türscharnier hinausragenden Verlängerung der Scharnierachse angeordnet sind. Bei Türfeststellern dieser Bauart besteht zwar grundsätzlich die Möglichkeit, die Funktionsteile des Türfeststellers durch ein zusätzliches Bauteil abzudekken und damit einen Teil der Nachteile der vorgenannten Bauarten von Türfeststellern zu beseitigen, was aber notwendigerweise zu einem erhöhten Herstellungs-und Montageaufwand führt. Zudem erfordern alle diese an ein Türscharnier angeschlossenen Ausgestaltungsformen von Türfeststellern einen erheblichen bedarf an Einbauraum, der in den meisten Anwendungsfällen nicht zur Verfügung steht.
Unabhängig davon ist allen bekannten Bauarten von Türfeststellern gemeinsam, daß ihre Haltekräfte konstruktiv und damit von vornherein unveränderlich festgelegt sind. so daß eine individuelle nachträgliche Einstellung der Funktion bzw. der Charakteristik des Türfeststellers ausgeschlossen ist.

DE-U-90 17 065 zeigt ein Kraftwagentürscharnier, bei dem eine erste Scharnierhälfte einen Scharnierstift in ihrem Scharnierauge drehfest aufnimmt, während eine zweite Scharnierhälfte mit ihrem Scharnierauge schwenkbar an dem aus dem Auge der ersten Scharnierhälfte vorstehenden Abschnitt des Scharnierstifts drehbar angeordnet ist. Der vorstehende Teil des Scharnierstifts ist mit axial eingefrästen Nuten ausgebildet, die sich über die gesamte Länge des das Scharnierauge der zweiten Scharnierhälfte durchsetzenden Abschnitt des Scharnierstifts erstrecken. In den Mantelumfang des Scharnierauges der zweiten Scharnierhälfte ist ein federbelasteter Raststift eingesetzt, der mit den Nuten des Scharnierstifts zusammengreift und mit diesen Haltepositionen des Kraftwagenscharniers definiert. Die Nuten sind untereinander identisch und sind über einen Winkel von ca. 90° des Scharnierstifts verteilt.

EP-A-0 220 579 beschreibt ein Scharnier für Möbeltüren und dergleichen, bei dem von einem ersten zylindrischen Scharnierteil, das einen vorstehenden Zapfen aufweist eine erste Schraube zum Anbringen in einer Tür abgeht, und von einem zweiten zylindrischen Zapfen zwei weitere Schrauben zur Befestigung an einem anderen Möbelteil abgehen, wobei ein vorstehender Scharnierstift des ersten Zapfens in dem zweiten Zapfen aufgenommen ist. Der Scharnierstift weist längsverlaufende Nuten auf, in die in der Verlängerung der beiden Schrauben angeordnete Rastkugeln federvorgespannt eingreifen. In bestimmten bevorzugten Öffnungslagen liegen die Nuten in dem Scharnierstift den Winkel der Tür zu dem entsprechenden Möbelstück fest.

GB-A-2 263 305 beschreibt ein Rastscharnier zum Befestigen einer Schwingtür an einen Rahmen, bei dem das Rastscharnier die Tür in vorbestimmter Position im Verhältnis zu den Rastarmen festhält, wenn die Tür zwecks Öffnen oder Schließen verschwenkt wird. Hierzu wird in einem beidendig in einem ersten Scharnierteil gelagerten Scharnierstift, der hohl ist und als Blechbiegteil ausgebildet ist, eine durchgehende Nutausnehmung vorgesehen, in die wenigstens eine oder mehrere vorgespannte Rastkugeln bei Erreichen des erwünschten Winkels eingreifen. Die Nuten werden zugleich zur Festlegung des Scharnierstifts in den Scharnieraugen des ersten Scharnierteils genutzt.

DE-U-85 30 868 beschreibt ein Scharnier für Möbel, bei dem ein von der einen Scharnierhälfte vorstehende Scharnierstift in einer entsprechenden Hülse des anderen Scharnierteils aufgenommen ist, wobei der aufgenommene Teil des Scharnierstifts mit örtlichen Einbuchtungen versehen ist, in die zwei federvorgespannte Stößel eingreifen können. Die Nuten weisen einen Abstand von jeweils 90° zueinander auf und definieren bevorzugte Haltestellungen der Möbeltür.

Es ist die Aufgabe der Erfindung, ein Kraftwagentürscharnier nach dem Oberbegriff des Anspruchs 1 zu schaffen, das für Türen mit einem maximalen Tür Öffnungswinkel bis zu 270° geeignet ist.

Diese Aufgabe wird bei dem eingangs genannten Kraftwagentürscharnier erfindungsgemäß mit den kennzeichnenden Merkmalen des Anspruchs 1 gelöst.

Die Erfindung löst ferner die Aufgabe, einen in ein Türscharnier integrierbaren Türfeststeller und zugleich ein mit einem integrierten Türfeststeller ausgestattetes, insbesondere aushängbares Kraftwagentürscharnier dahingehend zu verbessern, daß der Türfeststeller auch bei einem maximalen Türöffnungswinkel bis zu 270° insgesamt möglichst kleinbauend ausgebildet und derart geschlossen ausgebildet ist, daß einerseits das Lackieren der Fahrzeugkarosserie zu keiner Funktionsbeeinträchtigung und andererseits der Betrieb der Fahrzeugtüre bzw. die Arbeitsweise des Türfeststellers zu keinem Lack-oder Schmutzabrieb führen kann und daß ferner die Haltekräfte des Türfeststellers zu jedem beliebigen Zeitpunkt und bezüglich der Montage des Scharnieres bzw. Feststellers an der Fahrzeugkarosserie auch nachträglich einstellbar sind, wobei die Einstellbarkeit gegeben sein soll, gleichgültig ob der Türfeststeller in ein Türscharnier integriert oder als von den Türscharnieren unabhängiger Feststeller ausgebildet ist.

Die Unterbringung des Türfeststellers in einem geschlossenen Zylindergehäuse gewährleistet zunächst neben einer extrem kleinbauenenden Ausführung und Zuordnung eine absolut dichte Ausgestaltung des Türfeststellers, so daß jedwede Beeinträchtigung der Brems-und Haltefunktionen des Türfeststellers durch das Lackieren der Fahrzeugkarosserie ebenso ausgeschlossen ist, wie der spätere Austritt von im Betrieb möglicherweise entstehendem Abrieb oder sonstigem Schmutz. Ein besonderer Vorteil der erfindungsgemäßen Ausbildung eines Türfeststellers besteht weiterhin darin, daß er sowohl von den Türscharnieren unabhängig als auch in Verbindung mit einem Türscharnier eingesetzt werden kann, wobei im letzteren Falle die eine Scharnierhälfte zugleich als Zylindergehäuse ausgebildet sein kann. Ferner ermöglicht die erfindungsgemäße Ausbildung des Türfeststellers auch ein einfaches und insbesondere nachträgliches Einstellen der das Eingriffsteil beaufschlagenden Federlast in der Weise, daß eine Einstellung des Türfeststellers selbst nach Fertigstellung des Fahrzeuges noch vorgenommen werden kann.

Insbesondere bei einem in ein Kraftwagentürscharnier integrierten Türfeststeller ist zweckmäßigerweise vorgesehen, daß die Kopfrolle des den einen Scharnierflügel bildenden Formteiles als Zylindergehäuse und eine die Kopfrolle durchsetzende Verlängerung des Scharnierstiftes als Zylinderkern ausgebildet sind, wobei das wenigstens eine Eingriffsteil radial verstellbar im Zylindergehäuse aufgenommen und das wenigstens eine Brems-oder Halteteil am Umfang des Zylinderkernes ausgeformt ist.

Nach einem besonderen Merkmal des erfindungsgemäßen Türfeststellers ist das wenigstens eine radial, d.h. senkrecht zur Scharnierstiftachse, verstellbare Eingriffsteil des Türfeststellers mit einer Federlast beaufschlagt, in der Weise, daß das Zylindergehäuse mit wenigstens einer radial gerichteten Bohrungsausnehmung zur Aufnahme mindestens einer vorzugsweise durch eine Schraubenfeder gebildeten, radial zum Zylinderkern gerichteten Federlast für die Beaufschlagung des verstellbaren Eingriffsteiles versehen ist.

In einer bevorzugten Ausgestaltungform ist im Einzelnen vorgesehen, daß die Umfangswandung des Zylindergehäuses über wenigstens einen Umfangsbereich hin eine die Aufnahme des wenigstens einen Eingriffsteiles sowie mindestens einer diesem zugeordneten Belastungsfeder ermöglichende Wandungsdikke aufweist und in diesem Bereich mit wenigstens einer radial gerichteten Bohrung zur Aufnahme von Eingriffsteil und Belastungsfeder ausgestattet ist, wobei zur Erhöhung der gesamten Feststellkraft des Türfeststellers in Abhängigkeit insbesondere des Türgewichtes ferner vorgesehen ist, daß das Zylindergehäuse mit mehreren in axialer Richtung übereinanderliegend angeordneten, radial gerichteten Bohrungsausnehmungen zur Aufnahme mehrerer übereinanderliegend angeordneter Belastungsfedern, gegebenenfalls samt zugehöriger Eingriffsteile versehen ist. Um eine, erforderlichenfalls auch nachträgliche Einstellbarkeit der Brems-bzw. Haltekraft des Türfeststellers zu ermöglichen ist weiterhin vorgesehen, daß die im Zylindergehäuse angeordneten und radial gerichteten Bohrungsausnehmungen mittels Gewindestifte verschließbar sind, wobei die Gewindestifte gleichzeitig ein verstellbares Widerlager für die das oder die Eingriffsteile beaufschlagenden Druckfedern dienen.

Neben der Verwendung einer Anzahl einzelner eigenständig federbelasteter Eingriffsteile kann gemäß einer besonderen Ausgestaltungsform des Türfeststellers fernerhin vorgesehen sein, daß ein einziges durch eine Leiste gebildetes Eingriffsteil radial zum Zylinderkern bzw. zu der diesen bildenden Verlängerung des Scharnierstiftes verstellbar in einer radial gerichteten, axialen Nutausnehmung des Zylindergehäuses aufgenommen sowie durch eine Anzahl im gegenseitigen Abstand übereinanderliegend angeordneter Belastungsfedern beaufschlagt ist.

Unabhängig von ihrer jeweiligen Ausgestaltungsform kann hinsichtlich der Ausgestaltung der Eingriffsteile vorgesehen sein, daß sie, insbesondere bei einer Ausbildung als durchgehende Leiste, mit einer abgerundeten Eingriffskante ausgestattet sind.
Es kann aber auch vorgesehen sein, daß die Eingriffsteile bzw. das als durchgehende Leiste ausgebildete einzige Eingriffsteil lediglich mit einer vorspringenden Eingriffsnase versehen ist.
In einer weiteren Abwandlung kann ferner auch noch vorgesehen sein, daß die Eingriffsteile und insbesondere ein als durchgehende Leiste ausgebildetes einziges Eingriffsteil mit einer Anzahl von Wälzkörpern, insbesondere gehärteter Rollen als Eingriffsmittel ausgestattet ist.

Dem oder den im Zylindergehäuse angeordneten Eingriffsteilen sind am Zylinderkern ausgebildete, radial gerichtete und die Brems-und Halteteile bildende Vertiefungen zugeordnet, welche bei Verwendung mehrerer übereinanderliegend angeordneter Eingriffsteile oder eines durch eine durchgehende Leiste ausgebildeten Eingriffsteiles zweckmäßigerweise als axial verlaufende Nutausnehmungen ausgebildet sind. Die Anzahl der die Brems-und Halteteile bildenden Nutausnehmungen entspricht dabei der Anzahl der Beabsichtigten Haltestellungen der Türe. wobei die einzelnen Haltestellungen der Türe durch den gegenseitigen Abstand der Nutausnehmungen im Zylinderkern bestimmt sind. Ein Freigang der Türe im Bereich ihres Anfangs-Öffnungswinkels wird zweckmäßigerweise dadurch sicher gestellt, daß die das in Türöffnungsrichtung erste Brems-und Halteteil bildende Nutausnehmung bzw. Vertiefung im Zylinderkern zur Bildung eines Freiganges der Türe über einen ersten Öffnungswinkel hin eine größere Breite in Umfangsrichtung aufweist.

Hinsichtlich der Anordnung bzw. Ausbildung eines im Zusammenhang mit der Ausbildung eines Türfeststellers unverzichtbaren Öffnungsendanschlages für die Türe wird erfindungsgemäß weiterhin vorgeschlagen, daß der Öffnungsendanschlag für die Türe durch einen in eine weitere radial gerichtete Bohrungsausnehmung des Zylindergehäuses eingesetzten Federbolzen und eine diesem zugeordnete teilkreisförmig umlaufende, radial gerichtete Ausnehmung im Zylinderkern gebildet ist. wobei der Federbolzen seinerseits mittels eines Gewindestiftes im Zylindergehäuse festgelegt ist.

Zur axialen Festlegung des Zylinderkernes innerhalb des Zylindergehäuses ist weiterhin vorgesehen, daß das Zylindergehäuse beidendig durch jeweils eine Schließplatte verschlossen ist, wobei, bei einem in ein Scharnier integrierten Türfeststeller, die beiden Schließplatten zugleich Widerlager für die axiale Festlegung der einen Scharnierhälfte auf dem Scharnierstift bilden. Bei einem in ein Türscharnier integrierten Türfeststeller ist in weiterer Einzelausgestaltung dann ferner noch vorgesehen, daß wenigstens eine der beiden Widerlager für die axiale Festlegung der einen Scharnierhälfte auf dem Scharnierstift bildenden Schließplatten mittels außerhalb der Aufnahme für den Scharnierstift angeordneter Schraubenbolzen gegen den Körper des Zylidergehäuses bzw. die Kopfrolle der einen Scharnierhälfte verschraubt sind.

Erfindungsgemäß kann zudem auch noch eine Schmiermittelversorgung der miteinander zusammenwirkenden Teile des Türfeststellers vorgesehen sein, in der Weise, daß der Zylinderkern mit wenigstens einer axial verlaufenden, radial gerichteten Schmiernut versehen und dieser ein an der einen Stirnseite des Zylindergehäuses angeordneter Schmiernippel zugeordnet ist. Die wenigstens eine Schmiernut ist dabei in dem den Brems-und Halteteile bildenden Nutausnehmungen gegenüberliegenden Bereich der Zylindermantelfläche des Zylinderkernes angeordnet.

Bei einer Ausgestaltung als in ein aushängbares Türscharnier integrierter Türfeststeller ist in an sich bekannter Weise vorgesehen, daß der über einen Teil seiner Gesamtlänge hin als Zylinderkern ausgebildete Scharnierstift vermittels einer formschlüssigen Verbindung, insbesondere eines einen vielkantigen Profilquerschnitt aufweisenden Längenabschnittes, drehsicher in einer eine komplementären Querschnittsform aufweisenden Augenbohrung der anderen Scharnierhälfte festgelegt ist.

Neben einer Anwendung in Verbindung mit einer durch den Einsatz von Profilmaterialabschnitten gekennzeichneten Scharnierausbildung kann der erfindungsgemäße Türfeststeller selbstverständlich auch in Verbindung mit einem Scharnier, dessen wenigstens eine Scharnierhälfte durch ein Blechfaltteil gebildet ist eingesetzt werden, wobei dann das Zylindergehäuse durch ein Formteil oder durch einen Profilmaterialabschnitt gebildet ist und die beiden Schließplatten zugleich die Befestigung der Scharnierhälfte am zugehörigen Türanordnungsteil bilden bzw. durch entsprechende Ausformungen des die Scharnierhälfte bildenden Blechfaltteiles gebildet sind.

Darüber hinaus eignet sich die erfindungsgemäße Gestaltung der Brems-und Halteeinrichtung in Form von Zylindergehäuse und Zylinderkern auch zur Ausbildung eines von den Türscharnieren unabhängigen Türfeststellers, wobei der Zylinderkern unter Verwendung üblicher Mittel, wie Lagerbock oder dergl. am einen Türanordnungsteil und das Zylindergehäuse gegebenenfalls unmittelbar am anderen Türanordnungsteil und jeweils drehsicher festgelegt werden.

Die Erfindung ist in der nachfolgenden Beispielsbeschreibung anhand eines in der Zeichnung dargestellten Ausführungsbeispieles im Einzelnen beschrieben.
- Fig. 1: zeigt eine Seitenansicht eines mit einem integrierten Türfeststeller ausgestatteten Türscharniers.
- Fig. 2: zeigt eine Stirnansicht des Scharniers gemäß Fig. 1.
- Fig. 3: zeigt einen Längsschnitt durch das Scharnier gemäß Fig. 1.
- Fig. 4: zeigt einen Querschnitt durch das Türscharnier entlang der Linie IV-IV in Fig. 3.
- Fig. 5: zeigt einen Querschnitt durch das Türscharnier entlang der Linie V-V in Fig. 3.
- Fig. 6: zeigt einen Querschnitt durch eine weitere Einzelausgestaltung der Eingriffsteile des Türfeststellers gemäß Fig. 1.
- Fig. 7: zeigt einen Querschnitt durch noch eine weitere Einzelausgestaltung der Eingriffsteile des Türfeststellers gemäß Fig. 1.
- Fig. 8: zeigt eine schematische Einzelausgestaltung eines Scharnierstifts im vergrößerten Maßstab.
- Fig. 9: zeigt eine Querschnittsdarstellung einer ersten Ausführungsform des Zylinderkernes.
- Fig. 10: zeigt eine Querschnittsdarstellung einer zweiten Ausführungsform des Zylinderkernes.

Bei der im Ausführungsbeispiel gezeigten, in ein Türscharnier integrierten Ausführungsform eines Kraftwagentürfeststellers besteht das Türscharnier aus einer ersten, am einen Türanordnungsteil anzuschlagenden Scharnierhälfte 1 und einer zweiten, am anderen Türanordnungsteil anzuschlagenden Scharnierhälfte 2 sowie einem Scharnierstift 3, wobei der Scharnierstift 3 axial aushängbar in der ersten Scharnierhälfte 1 aufgenommen ist. Zur Sicherung gegen ein selbsttätiges Aushängen ist der Scharnierstift 3 dabei mittels eines Schraubenbolzens 4 gegen die außenliegende Gewerbeseite der Scharnierhälfte 1 verspannt. Zur drehsicheren Verbindung mit der Scharnierhälfte 1 ist der Scharnierstift 3 über einen Teil seiner Eingriffslänge hin mit einem Vielkantprofil 5 ausgestattet, welchem ein komplementär ausgebildeter Teil der Scharnieraugenbohrung in der ersten Scharnierhälfte 1 zugeordnet ist. Die Scharnieraugenbohrung in der Kopfrolle des Scharnierprofiles der zweiten Scharnierhälfte 2 ist als Zylindergehäuse 6 ausgebildet und nimmt einen als Zylinderkern 7 ausgebildeten und einen dem Durchmesser des Zylindergehäuses 6 entsprechend vergrößerten Durchmesser aufweisenden Längenabschnitt des Scharnierstiftes 3 auf. Bei der dargestellten Ausführungsform ist der Zylinderkern 7 mit einer Anzahl radial gerichteter, Brems-und Halteteile 8 bildender, axial verlaufender Nutausnehmungen versehen, welchen ein in einer radialen Nutausnehmung 9 des Zylindergehäuses 6 angeordnetes Eingriffsteil 10 zugeordnet ist, wobei das Eingriffsteil 10 leistenförmig ausgebildet ist und sich über den wesentlichen Teil der Länge des Zylinderkernes 7 hin erstreckt. Das Eingriffsteil 10 ist in radialer Richtung durch eine Anzahl von als Schraubenfedern ausgebildeten Belastungsfedern 11 beaufschlagt. Die Belastungsfedern 11 sind jeweils in einer radial zum Zylinderkern 7 gerichteten Bohrungsausnehmung 12 des Zylindergehäuses 6 aufgenommen und jeweils mittels eines Gewindestiftes 13 abgestützt. Die Bohrungsausnehmungen 12 korrespondieren mit der das Eingriffsteil 10 aufnehmenden Nutausnehmung 9 des Zylindergehäuses 6 und sind in der gezeigten Ausführungsform in einem an die erweiterte Kopfrolle des Scharnierprofiles anschließenden Formbereich 14 der winkelförmigen Scharnierhälfte 2 untergebracht. Das Zylindergehäuse 6 ist beidendig durch jeweils eine Schließplatte 15 verschlossen, wobei die beiden Schließplatten 15 der axialen Festlegung des Scharnierstiftes 3 in der zweiten Scharnierhälfte 2 dienen und vermittels jeweils zweier außerhalb der Grundrißform des Zylindergehäuses 6 angeordneter Schrauben 16 an der Scharnierhälfte 2 befestigt sind. Gegen die beiden Schließplatten 15 ist der Zylinderkern jeweils mittels einer zwischengeschalteten DU-Buchse abgestützt. In seinem den Brems-und Halteteile 8 bildenden Nutausnehmungen gegenüberliegenden Mantelflächenbereich ist der Zylinderkern 7 mit axial durchgehenden Schmiernuten 17 ausgestattet, denen eine durch einen Nippel 18 gebildete, an der freien Stirnseite des Zylindergehäuses 6 angeordnete Schmiermittelversorgung zugeordnet ist. Der Zylinderkern 7 ist je nach der Anzahl der beabsichtigten Haltestellungen der Türe mit einer entsprechenden Anzahl von Brems-und Halteteile 8 bildenden Nutausnehmungen versehen, beispielsweise bei zwei Haltestellungen der Türe gemäß Fig. 9 mit zwei und bei drei beabsichtigten Haltestellungen der Türe gemäß Fig. 10 mit drei Nutausnehmungen. In jedem Falle ist den die Brems-und Halteteile 8 bildenden Nutausnehmungen eine verbreiterte Nutausnehmung 19 vorgeschaltet, welche einen Freigang der Türe im Öffnungsanfangsbereich sicher stellt. Der Öffnungsendanschlag der Türe ist durch einen in eine weitere Radialbohrung 20 im Zylindergehäuse 6 eingesetzten Federbolzen 21 gebildet, welchem eine teilweise umlaufende radiale Nutausnehmung 22 im Zylinderkern zugeordnet ist, derart, daß der Federbolzen 21 beim erreichen der maximal zugelassenen Öffnungsweite der Türe am Ende der Nutausnehmung 22 zum Anschlag kommt. Der Federbolzen 21 ist in der zugehörigen Bohrung des Zylindergehäuses 6 mittels eines Gewindestiftes 23 befestigt. Abweichend von der in Fig. 4 dargestellten und durch eine abgerundete Kante 24 gekennzeichneten Ausbildung der das Eingriffsteil 10 bildenden Leiste, kann gemäß der Darstellung in Fig. 6 auch vorgesehen sein, daß die das Eingriffsteil 10 bildende Leiste mit einer vorspringenden Nase 25 ausgestattet ist. Schließlich kann gemäß der Darstellung nach Fig. 7 aber auch noch vorgesehen sein, daß die das Eingriffsteil 10 bildende Leiste mit Rollen 26 als Eingriffskörper ausgestattet ist.

## Patentansprüche

1. Kraftwagentürscharnier, umfassend
zwei vermittels eines Scharnierstifts (3) gelenkig untereinander verbundene, wechselweise an einem der beiden Türanordnungsteile Tür und Türsäule anschlagbare Scharnierhälften (1, 2), und
einen Türfeststeller, der wenigstens ein gegen die eine Scharnierhälfte (2) abgestütztes, federbelastetes Eingriffsteil (10) sowie wenigstens ein diesem (10) zugeordnetes, gegen die andere Schamierhälfte (1) abgestütztes Brems- oder Halteteil umfaßt,
wobei der Türfeststeller insgesamt aus einem drehsicher mit einem der Türanordnungsteile verbundenen Zylindergehäuse (6) und einem im Zylindergehäuse (6) aufgenommenen, drehsicher mit den anderen Türanordnungsteil verbundenen Zylinderkem (7) sowie wenigstens einem im einen Teil, Zylindergehäuse (6) oder Zylinderkem (7), radial verstellbar angeordneten Eingriffsteil (10) besteht,
wobei der Zylinderkern (7) mit wenigstens einer radial gerichteten, Brems- und Halteteile bildenden Vertiefung (8, 19) versehen ist,
**dadurch gekennzeichnet,**
**daß** in dem Zylinderkern (7) in einem der wenigstens einen radial gerichteten Brems- und Halteteile bildenden Vertiefung (8, 19) gegenüberliegenden Bereich wenigstens eine axial verlaufende und radial gerichtete Schmiernut (17) vorgesehen ist.

2. Kraftwagentürscharnier nach Anspruch 1, **dadurch gekennzeichnet, daß** in dem gegenüberliegenden Bereich zwei Schmiernuten (17) vorgesehen sind.

3. Kraftwagentürscharnier nach Anspruch 1 oder 2, **dadurch gekennzeichnet, daß** der gegenüberliegende Bereich ausgehend von einer Bertriebsschließstellung des Kraftwagentürscharniers von 0° in einen Bereich von 180° bis 270° umfaßt.

4. Kraftwagentürscharnier nach einem der Ansprüche 1 bis 3, **dadurch gekennzeichnet, daß** die wenigstens eine Schmiernut (17) mit einer Schmiermittelversorgungseinrichtung, insbesondere einem Schmiernippel (18), in Verbindung steht.

5. Kraftwagentürscharnier nach einem der Ansprüche 1 bis 4, **dadurch gekennzeichnet, daß** von einer der Anzahl der beabsichtigten Feststellagen der Tür entsprechenden Anzahl radial gerichteter Vertiefungen (8, 19) im Zylinderkern (7) die in Türöffnungsrichtung vorne liegende (19) eine größere Breite aufweist.

6. Kraftwagentürscharnier nach Anspruch 5, **dadurch gekennzeichnet, daß** die wenigstens eine Schmiernut (17) der in Türöffnungsrichtung vorne liegenden (19) Vertiefung im wesentlichen gegenüber angeordnet ist.

7. Kraftwagentürscharnier nach einem der Ansprüche 1 bis 6, **dadurch gekennzeichnet, daß** das Zylindergehäuse (6) mit wenigstens einer radial gerichteten Bohrungsausnehmung (12) zur Aufnahme einer das radial zum Zylinderkern (7) verstellbare Eingriffsteil (10) beaufschlagenden Federlast (11) versehen ist.

8. Kraftwagentürscharnier nach Anspruch 7, **dadurch gekennzeichnet, daß** ein Öffnungsanschlag für die Türe durch einen in eine weitere radial gerichtete Bohrungsausnehmung (20) des Zylindergehäuses (6) eingesetzten Anschlagbolzen (21) und eine diesem zugeordnete teilkreisförmige radiale Ausnehmung (22) im Zylinderkern (7) gebildet ist, wobei der Anschlagbolzen als Federbolzen (21) ausgebildet und mittels eines Gewindestifts (23) in der zugehörigen Bohrungsausnehmung (20) befestigt ist.

9. Kraftwagentürscharnier nach einem der Ansprüche 1 bis 8, **dadurch gekennzeichnet, daß** die Umfangswandung des Zylindergehäuses (6) über wenigstens einen Umfangsbereich hin eine die Aufnahme des wenigstens einen Eingriffsteiles 10) sowie einer Belastungsfeder (11) ermöglichende Wandungsdicke aufweist und in diesem Bereich mit wenigstens einer radial gerichteten Bohrung (2) zur Aufnahme von Eingriffsteil (10) und Belastungsfeder (11) ausgestattet ist.

10. Kraftwagentürscharnier nach einem der Ansprüche 1 bis 9, **dadurch gekennzeichnet, daß** das Zylindergehäuse (6) mit mehreren in axialer Richtung übereinanderliegend angeordneten, radial gerichteten Bohrungsausnehmungen (12) zur Aufnahme mehrerer übereinanderliegend angeordneter Eingriffsteile (10) samt zugehöriger Belastungsfeder (11) versehen ist.

11. Kraftwagentürscharnier nach Anspruch 10, **dadurch gekennzeichnet, daß** die im Zylindergehäuse (6) angeordneten und radial gerichteten Bohrungsausnehmungen (12) mittels Gewindestifte (13) verschließbar sind, wobei die Gewindestifte (13) gleichzeitig einstellbare Widerlager für die die Eingriffsteile (10) beaufschlagenden Druckfedern (11) bilden.

12. Kraftwagentürscharnier nach einem der Ansprüche 1 bis 11, **dadurch gekennzeichnet, daß** das Zylindergehäuse (6) beidendig durch jeweils eine Schließplatte (15) verschlossen ist, wobei die beiden Schließplatten (15) Widerlager für die axiale Festlegung der einen Scharnierhälfte (2) auf dem Schamierstift (3) bilden.

13. Kraftwagentürscharnier nach Anspruch 12, **dadurch gekennzeichnet, daß** wenigstens eine der beiden Schließplatten (15) mittels außerhalb der Aufnahme für den Scharnierstift (3) angeordneter Schraubenbolzen (16) gegen den Körper des Zylindergehäuses (6) verschraubt sind.

14. Kraftwagentürscharnier nach Anspruch 12 oder 13, **dadurch gekennzeichnet, daß** zwischen dem Scharnierstiftabschnitt und die das Zylindergehäuse (6) abschließenden Schließplatten (15) DU-Scheiben eingeschaltet sind.

15. Kraftwagentürscharnier nach einem der Ansprüche 1 bis 14, **dadurch gekennzeichnet, daß** die im Zylinderkern (7) angeordneten, radial gerichteten und die Brems- und Halteteile (8) bildenden Vertiefungen als axial verlaufende Nutausnehmungen ausgebildet sind.

16. Kraftwagentürscharnier nach einem der Ansprüche 1 bis 15, **dadurch gekennzeichnet, daß** ein durch eine Leiste gebildetes Eingriffsteil (10) radial zu der den Zylinderkern (7) bildenden Verlängerung des Scharnierstifts (3) verstellbar in einer radial gerichteten, axialen Nutausnehmung (9) des Zylindergehäuses (6) aufgenommen und durch eine Anzahl im gegenseitigen Abstand angeordneter Belastungsfedern (11) beaufschlagt ist.

17. Kraftwagentürscharnier nach Anspruch 16, **dadurch gekennzeichnet, daß** die das Eingriffsteil (10) bildende, durchgehende Leiste mit einer abgerundeten Eingriffskante (24) ausgestattet ist.

18. Kraftwagentürscharnier nach Anspruch 16, **dadurch gekennzeichnet, daß** die das Eingriffsteil (10) bildende, durchgehende Leiste mit einer vorspringenden Eingriffsnase (25) versehen ist.

19. Kraftwagentürschamier nach Anspruch 16, **dadurch gekennzeichnet, daß** eine durchgehende Leiste mit einer Anzahl von Wälzkörpern, insbesondere Rollen (26) als Eingriffsteile (10) ausgestattet ist.

20. Kraftwagentürscharnier nach einem der Ansprüche 1 bis 19, **dadurch gekennzeichnet, daß** der Scharnierstift (3) in der anderen Scharnierhälfte (1) lösbar aufgenommen und vermittels einer formschlüssigen Verbindung (4) drehsicher festgelegt ist.

21. Kraftwagentürscharnier nach einem der Ansprüche 1 bis 20, **dadurch gekennzeichnet, daß** die Kopfrolle des die eine Scharnierhälfte (2) bildenden Formteiles (14) als Zylindergehäuse (6) und eine die Kopfrolle durchsetzende Verlängerung des Schamierstifts (3) als Zylinderkern (7) ausgebildet sind, wobei das wenigstens eine Eingriffsteil (10) im Zylindergehäuse (6) aufgenommen und das wenigstens eine Brems-oder Halteteil (8) am Umfang des Zylinderkems (7) ausgeformt ist.

22. Kraftwagentürschamier nach einem der Ansprüche 1 bis 20, **dadurch gekennzeichnet, daß** der Türfeststeller als eigenständiges, neben dem Scharnier zu montierendes Teil ausgebildet ist.

## Claims

1. Motor vehicle door hinge, comprising
two hinge halves (1, 2) articulated to one another by means of a hinge pin (3) and which can alternately be hung on one of the two door arrangement parts - door and door column -, and
a door check which comprises at least one spring-loaded engagement part (10) which is supported against the one hinge halve (2) and at least one braking or retaining part which is supported or can be supported against the other hinge halve (1) and can be associated with the engagement part (10),
wherein the door check as whole consists of a cylinder housing (6) which is non-rotatably connected to one of the door arrangement parts and of a cylinder core (7) received in the cylinder housing (6) and which can be non-rotatably connected to the other door arrangement part and of at least one engagement part (10) radially adjustably arranged in one part - cylinder housing (6) or cylinder core (7) -,
wherein the cylinder core (7) is provided with at least one indentation forming a radially oriented braking and retaining part (8, 19),
**characterised in**
**that** at least one axially extending radially oriented lubrication groove (17) is provided in the cylinder core (7) in an area opposite to the at least one indentation (8, 19) forming radially oriented braking and retaining parts.

2. Motor vehicle door hinge according to claim 1, **characterised in that** two lubrication grooves (17) are provided in the opposite area.

3. Motor vehicle door hinge according to claim 1 or 2, **characterised in that** the opposite area comprises a range between 180° and 270°, starting from a closed operating position of the motor vehicle door hinge being 0°.

4. Motor vehicle door hinge according to any one of the claims 1 to 3, **characterised in that** the at least one lubrication groove (17) is connected to a lubricant supply device, in particular a lubricating nipple (18).

5. Motor vehicle door hinge according to any one of the claims 1 to 4, **characterised in that** a number of radially oriented indentations (8, 19) in the cylinder core (7) corresponding to the number of intended securing positions of the door the one located at the front in the door opening direction (19) has a greater width.

6. Motor vehicle door hinge according to claim 5, **characterised in that** the at least one lubrication groove (17) is provided mainly opposite to the indentation located at the front in the door opening direction (19).

7. Motor vehicle door hinge according to any one of claims 1 to 6, **characterised in that** the cylinder housing (6) is provided with at least one radially oriented hole-type recess (12) for receiving a spring load (11) which loads the engagement part (10) which can be adjusted radially with respect to the cylinder core (7).

8. Motor vehicle door hinge according to claim 7, **characterised in that** an opening stop for the doors is formed by a stop pin (21) inserted into a further radially oriented hole-type recess (20) of the cylinder housing (6) and a graduated circle-shaped radial recess (22) associated therewith is formed in the cylinder core (7), the stop pin being formed as a spring bolt (21) and being secured by means of a threaded pin (23) in the associated hole-type recess (20).

9. Motor vehicle door hinge according to any one of claims 1 to 8, **characterised in that** the peripheral wall of the cylinder housing (6) has a wall thickness, over at least a peripheral region, which allows the at least one engagement part (10) and a loading spring (11) to be received and is equipped in this region with at least one radially oriented hole (2) for receiving engagement part (10) and bad spring (11).

10. Motor vehicle door hinge according to any one of claims 1 to 9, **characterised in that** the cylinder housing (6) is provided with a plurality of radially oriented hole-type recesses (12) arranged one above the other in the axial direction for receiving a plurality of engagement parts (10) arranged one above the other including associated loading springs (11).

11. Motor vehicle door hinge according to claim 10, **characterised in that** the radially oriented hole-type recesses (12) arranged in the cylinder housing (6) can be closed by means of threaded pins (13), the threaded pins (13) simultaneously forming adjustable abutments for the compression springs (11) which load the engagement parts (10).

12. Motor vehicle door hinge according to any one of claims 1 to 11, **characterised in that** the cylinder housing (6) is closed at both ends by one closing plate (15) respectively, the two closing plates (15) forming abutments for the axial securing of the one hinge halve (2) on the hinge pin (3).

13. Motor vehicle door hinge according to claim 12, **characterised in that** at least one of the two closing plates (15) is screwed by means of screw bolts (16) arranged outside the receiver for the hinge pin (3) against the body of the cylinder housing (6).

14. Motor vehicle door hinge according to claim 12 or 13, **characterised in that** DU washers are connected between the hinge pin portion and the closing plates (15) closing the cylinder housing (6).

15. Motor vehicle door hinge according to any one of claims 1 to 14, **characterised in that** the radially oriented indentations arranged in the cylinder core (7) and forming the braking and retaining parts (8) are formed as axially extending groove recesses.

16. Motor vehicle door hinge according to any one of claims 1 to 15, **characterised in that** an engagement part (10) formed by a strip is adjustably received radially to the extension of the hinge pin (3) which forms the cylinder core (7) in a radially oriented axial groove recess (9) of the cylinder housing (6) and is loaded by a number of loading springs (11) arranged with mutual spacing.

17. Motor vehicle door hinge according to claim 16, **characterised in that** the continuous strip forming the engagement part (10) is equipped with a rounded engaging edge (24).

18. Motor vehicle door hinge according to claim 16, **characterised in that** the continuous strip forming the engagement part (10) is provided with a projecting engagement nose (25).

19. Motor vehicle door hinge according to claim 16, **characterised in that** a continuous strip is equipped with a number of rolling elements, in particular rollers (26), as engagement parts (10).

20. Motor vehicle door hinge according to any one of claims 1 to 19, **characterised in that** the hinge pin (3) is detachably received in the other hinge half (1) and is non-rotatably secured by means of an interlocking connection (4).

21. Motor vehicle door hinge according to any one of claims 1 to 20, **characterised in that** the head roller of the moulded part (14) forming the one hinge halve (2) is formed as a cylinder housing (6) and an extension of the hinge pin (3) penetrating the head roller is formed as a cylinder core (7), the at least one engagement part (10) being received in the cylinder housing (6) and the at least one braking or retaining part (8) being shaped on the periphery of the cylinder core (7).

22. Motor vehicle door hinge according to any one of claims 1 to 20, **characterised in that** the door check is designed as an independent part to be mounted in addition to the hinge.

## Revendications

1. Charnière de portière de véhicule, comprenant
deux moitiés de charnière (1, 2) reliées l'une à l'autre de manière articulée au moyen d'une tige de charnière (3), pouvant être fixées en alternance sur l'une des deux parties d'agencement de portière que sont la portière et la colonne de portière, et
un élément d'arrêt de portière, qui comprend au moins une partie de prise (10) appuyée ou pouvant s'appuyer contre la première moitié de charnière (2), et au moins une partie de freinage et d'arrêt associée à celle-ci (10) et appuyée ou pouvant s'appuyer contre l'autre moitié de charnière (1),
l'élément d'arrêt de portière se composant au total d'un boîtier cylindrique (6) relié de manière fixe en rotation à l'une des parties d'agencement de portière et d'un coeur cylindrique (7) logé dans le boîtier cylindrique (6) et relié de manière fixe en rotation à l'autre partie d'agencement de portière, ainsi que de la partie de prise (10), au nombre d'au moins une, placée de manière mobile radialement dans l'une des parties,
le boîtier cylindrique (6) ou le coeur cylindrique (7), le coeur cylindrique (7) étant muni d'au moins un renfoncement (8, 19) formant une partie de freinage et d'arrêt orientée radialement,
**caractérisée en ce**
**que** au moins une rainure de graissage (17) d'extension axiale, orientée radialement est prévue dans le coeur cylindrique (7) dans une région à l'opposé du renfoncement (8, 19), au nombre d'au moins d'un, formant la partie de freinage et d'arrêt.

2. Charnière de portière de véhicule selon la revendication 1, **caractérisée en ce que** deux rainures de graissage (17) sont prévues dans la région à l'opposé.

3. Charnière de portière de véhicule selon la revendication 1 ou 2, **caractérisée en ce que** la région à l'opposé comprends une fourchette de 180° à 270°, partant d'une position opérationnelle de fermeture de la charnière de portière de véhicule équivalente à 0°.

4. Charnière de portière de véhicule selon l'une des revendications 1 à 3, **caractérisée en ce que** la rainure de graissage (17) au nombre d'au moins une est en liaison avec un dispositif d'alimentation en lubrifiant, en particulier un embout de graissage (18).

5. Charnière de portière de véhicule selon l'une des revendications 1 à 4, sur un nombre de renfoncements (8, 19) d'orientation radiale dans le coeur cylindrique (7) qui correspond au nombre de positions d'arrêt prévues de la portière, celui (19) placé à l'avant, dans la direction d'ouverture de la portière, présente une largeur supérieure.

6. Charnière de portière de véhicule selon la revendication 5, **caractérisée en ce que** la rainure de graissage (17) au nombre d'au moins une est placée essentiellement en face du renfoncement (19) placé à l'avant, dans la direction d'ouverture de la portière.

7. Charnière de portière de véhicule selon l'une des revendications 1 à 6, **caractérisée en ce que** le boîtier cylindrique (6) est muni d'au moins un évidement de perçage (12) d'orientation radiale pour recevoir un ressort de charge (11) agissant sur la partie de prise (10) mobile radialement au coeur cylindrique (7).

8. Charnière de portière de véhicule selon la revendication 7, **caractérisée en ce qu'**une butée d'ouverture pour la portière est formée par une tige de butée (21) enfoncée dans un autre évidement de perçage (20) d'orientation radiale du boîtier cylindrique (6) et par un évidement radial (22) en partie de cercle associé à celle-ci dans le coeur cylindrique (7), la tige de butée étant conformée en tige ressort (21) et étant fixée dans l'évidement de perçage (20) associé au moyen d'une tige filetée (23).

9. Charnière de portière de véhicule selon l'une des revendications 1 à 8, **caractérisée en ce que** la paroi périphérique du boîtier cylindrique (6) présente, sur au moins une zone de périphérie, une épaisseur de paroi permettant la réception de la partie de prise (10), au nombre d'au moins une, ainsi que d'un ressort de charge (11) et est équipé dans cette zone d'au moins un perçage (2) d'orientation radiale pour recevoir la partie de prise (10) et le ressort de charge (11).

10. Charnière de portière de véhicule selon l'une des revendications 1 à 9, **caractérisée en ce que** le boîtier cylindrique (6) est muni de plusieurs évidements de perçage (12) d'orientation radiale superposés dans la direction radiale, afin de recevoir plusieurs parties de prise (10) superposées avec leurs ressorts de charge (11) associés.

11. Charnière de portière de véhicule selon la revendication 10, **caractérisée en ce que** les évidements de perçage (12) d'orientation radiale placés dans le boîtier cylindrique (6) peuvent être fermés au moyen de tiges filetées (13), les tiges filetées (13) formant simultanément des contre-appuis réglables pour les ressorts de charge (11) agissant sur les parties de prise (10).

12. Charnière de portière de véhicule selon les revendications 1 à 11, **caractérisée en ce que** le boîtier cylindrique (6) est ferme aux deux extrémités par une plaque de fermeture (15) à chaque fois, les deux plaques de fermeture (15) formant des contre-appuis pour l'immobilisation axiale de la première moitié de charnière (2) sur la tige de charnière (3).

13. Charnière de portière de véhicule selon la revendication 12, **caractérisée en ce qu'**au moins l'une des deux plaques de fermeture (15) est vissée contre le corps du boîtier cylindrique (6) au moyen de tiges filetées (16) placées en dehors du logement pour la tige de charnière (3).

14. Charnière de portière de véhicule selon la revendication 12 ou 13, **caractérisée en ce que** des rondelles DU sont interposées entre la section de tige de charnière et les plaques de fermeture (15) fermant le boîtier cylindrique (6).

15. Charnière de portière de véhicule selon l'une des revendications 1 à 14, **caractérisée en ce que** les renfoncements placés dans le coeur cylindrique (7), orientés radialement et formant les parties de freinage et d'arrêt (8) sont conformé en renfoncements de rainure d'extension axiale.

16. Charnière de portière de véhicule selon l'une des revendications 1 à 15, **caractérisée en ce qu'**une partie de prise (10) formée par une barre est logée de manière radiale au prolongement de la tige de charnière (3) formant le coeur cylindrique (7) de manière mobile dans un évidement de rainure (9) axial d'orientation radiale du boîtier cylindrique (6) et est chargée par plusieurs ressorts de charge (11) placés à distance les uns des autres.

17. Charnière de portière de véhicule selon la revendication 16, **caractérisée en ce que** la barre continue formant la partie de prise (10) est munie d'un bord de prise arrondi (24).

18. Charnière de portière de véhicule selon la revendication 16, **caractérisée en ce que** la barre continue formant la partie de prise (10) est munie d'un bord de prise (25) saillant.

19. Charnière de portière de véhicule selon la revendication 16, **caractérisée en ce qu'**une barre continue est munie d'une pluralité de corps de roulement, en particulier de rouleaux (26) pour servir de parties de prise (10).

20. Charnière pour portière de véhicule selon l'une des revendications 1 à 19, **caractérisée en ce que** la tige de charnière (3) est logée de manière amovible dans l'autre moitié de charnière (1) et est immobilisée en rotation au moyen d'une liaison par engagement positif (4).

21. Charnière pour portière de véhicule selon l'une des revendications 1 à 20, **caractérisée en ce que** le rouleau de tête de la partie moulée (14) formant la première moitié de charnière (2) est conformé en boîtier cylindrique (6), et un prolongement de la tige de charnière (3) traversant le rouleau de tête est conformé en coeur cylindrique (7), la partie de prise (10), au nombre d'au moins une, étant logée dans le boîtier cylindrique (6) et la partie de freinage et d'arrêt (8), au nombre d'au moins une, étant formée sur la périphérie du coeur cylindrique (7).

22. Charnière pour portière de véhicule selon l'une des revendications 1 à 20, **caractérisée en ce que** l'élément d'arrêt de portière est conformé en partie autonome se montant à coté de la charnière.
